# EUROPÄISCHE PATENTSCHRIFT

(11) **EP 0 319 813 B1**
(45) Veröffentlichungstag und Bekanntmachung des Hinweises auf die Patenterteilung: **27.05.1992**
(21) Anmeldenummer: 88119771.9
(22) Anmeldetag: 28.11.1988
(51) Int. Cl.: B24B 45/00, B24B 23/02

(54) **Handwerkzeugmaschine mit automatischer Arretierung der Arbeitsspindel**
Hand power tool using automatic locking of the working spindle
Machine portative avec verrouillage automatique de la broche

(30) Priorität: 08.12.1987 DE 3741484
(43) Veröffentlichungstag der Anmeldung: 14.06.1989
(73) Patentinhaber: C. & E. FEIN GmbH & Co., D-70176 Stuttgart (DE)
(72) Erfinder:
(74) Vertreter: Witte, Alexander, Dr.-Ing.

(56) Entgegenhaltungen:
- WO-A-88/04219
- DE-A- 2 948 080
- DE-A- 3 211 844

## Beschreibung

Die Erfindung betrifft eine Handwerkzeugmaschine, insbesondere Winkelschleifer, mit einem Antrieb, mit einer eine Werkzeugeinspannung aufweisenden Arbeitsspindel und mit einer von außerhalb des Gerätegehäuses bedienbaren Sicherungseinrichtung, mittels welcher die Werkzeugeinspannung zwischen einer manuell lösbaren Stellung und einer manuell nicht lösbaren, das Werkzeug spannenden Stellung verschiebbar ist, wobei die Arbeitsspindel eine Hohlwelle aufweist, innerhalb derer ein Zuganker koaxial angeordnet ist, der durch Federkraft in Axialrichtung verspannt ist und mittels einer Verschiebeeinrichtung zwischen der manuell lösbaren und der manuell nicht lösbaren Stellung verschiebbar ist.

Derartige Handwerkzeugmaschinen sind beispielsweise aus der EP-A 0 152 564 sowie der EP-A-0 253 181 (die unter Artikel 54(3) EPÜ fällt) bekannt.

Bei diesen ist das Werkzeug, d.h. das Schleifwerkzeug, ohne jedes Hilfswerkzeug auswechselbar, da die Werkzeugeinspannung beim Einsetzen einer Schleifscheibe lediglich von Hand gedreht werden muß und durch die Sicherungseinrichtung gesichert sowie die Schleifscheibe vollends gespannt wird. Desgleichen ist zum Entnehmen der Schleifscheibe durch die Sicherungseinrichtung die Werkzeugeinspannung so weit lösbar, daß die Werkzeugeinspannung von Hand aufgedreht werden kann.

Bei derartigen Handwerkzeugmaschinen ist zu beachten, daß sich die Arbeitsspindel beim Eindrehen und Herausdrehen der Werkzeugeinspannung vor deren Fixieren durch die Sicherungseinrichtung frei drehen kann, so daß ggf. auch das manuelle Andrehen der Werkzeugeinspannung mit Schwierigkeiten verbunden ist.

Durch die DE-A-3 211 844 ist ferner eine Schnellspannvorrichtung für Schleifscheiben bekannt geworden, bei der das Schleifwerkzeug unter Fliehkrafteinwirkung gespannt ist. Bei Stillstand der Maschine tritt keine Fliehkraft auf, so daß das Werkzeug mit einem Gewindebolzen von Hand vorgespannt und zentriert werden kann. Die beim Lauf der Maschine auftretende Fliehkraft wird in eine axiale Kraft umgesetzt, die die eigentliche Spannwirkung erzeugt.

Bei dieser vorbekannten Anordnung ist die Spannkraft beim Betrieb der Maschine abhängig von der Drehzahl. Bei starker Belastung der Maschine, bei der die Drehzahl infolge der Lasteinwirkung herabgesetzt ist, reicht die Spannkraft jedoch vielfach nicht aus.

Durch die DE-A-2 948 080 ist schließlich eine Handwerkzeugmaschine bekannt geworden, die ein relativ zur Werkzeugmaschinenspindel drehbares Spannelement aufweist, das feststellbar ausgebildet ist und wobei die Werkzeugmaschinenspindel mit einem Antrieb zum Aus- und Einspannen des Werkzeuges versehen ist. Zum Wechsel des Werkzeuges wird mittels eines Hebels eine Hilfswelle aus dem Maschinengehäuse herausgezogen, wodurch die Arbeitsspindel über ein Gestänge formschlüssig arretiert wird. Die Hilfswelle wird nun solange weitergedreht, bis die Spannmutter gelöst ist und das Werkzeug gewechselt werden kann.

Diese vorbekannte Anordnung ist durch das zusätzliche Gestänge und die Hilfswelle mit der getrieblichen Kopplung mechanisch aufwendig. Darüberhinaus ist die Bedienung recht umständlich, da bei jedem Schleifscheibenwechsel zunächst eine Verschiebung der Hilfswelle durchgeführt werden muß, diese anschließend solange gedreht werden muß, bis die Spannmutter gelöst ist und nach dem Wechsel der Schleifscheibe die Spannmutter zunächst wieder durch Drehen der Hilfswelle arretiert werden muß und schließlich die Hilfswelle axial verschoben werden muß, um die Arretierung der Arbeitsspindel freizugeben.

Weiterhin ist durch die WO-A 88 04 219, Internationales Veröffentlichungsdatum 16.06.88, eine Handwerkzeugmaschine bekannt geworden, bei der die Antriebswelle und die Arbeitsspindel von einem querverschieblichen Keil durchsetzt sind, der mit zugeordneten Keilflächen der Antriebswelle und der Arbeitsspindel zusammenwirkt und federbeaufschlagt im Selbsthemmungsbereich gehalten ist. Durch die Selbsthemmung des Keils kann ein Klemmeffekt auftreten, so daß die Spannvorrichtung gar nicht mehr oder nur noch durch große Krafteinwirkung zu betätigen ist.

Der Erfindung liegt daher die Aufgabe zugrunde, eine Handwerkzeugmaschine der eingangs genannten Art derart zu verbessern, daß bei konstruktiv möglichst einfachem Aufbau und bei einfacher Bedienung ein Verdrehen der Arbeitsspindel beim Lösen oder manuellen Festziehen der Werkzeugeinspannung nicht möglich ist.

Diese Aufgabe wird bei einer Handwerkzeugmaschine der eingangs beschriebenen Art erfindungsgemäß dadurch gelöst, daß eine Arretierungsvorrichtung zur Arretierung der Arbeitsspindel am Gerätegehäuse vorgesehen ist, welche eine Kupplung aufweist, die bei ausgeschaltetem Antrieb in der manuell lösbaren Stellung zur drehfesten Arretierung der Arbeitsspindel am Gerätegehäuse in Wirkeingriff ist und in der manuell nicht lösbaren, das Werkzeug spannenden Stellung außer Wirkeingriff ist.

Aus der DE-U 1 623 791 ist zwar eine Arretierungsvorrichtung bekannt, diese ist jedoch von außerhalb des Gehäuses betätigbar und würde einen zusätzlichen Betätigungsvorgang erfordern, insbesondere eine Hand einer Bedienungsperson zur Betätigung dieser Arretierungsvorrichtung beim Wechseln der Schleifscheibe binden. Ein weiterer Nachteil der Arretierungsvorrichtung gemäß der DE-U 1 623 791 ist darin zu sehen, daß ein zusätzlicher Durchbruch im Getriebegehäuse benötigt wird, welcher die Leckgefahr desselben erhöht.

Durch die erfindungsgemäße Lösung ist zum einen erreicht, daß die Arbeitsspindel als solche arretierbar ist, zum anderen aber zusätzlich sichergestellt, daß bei abgeschaltetem und insbesondere stillstehendem Antrieb sowie in der die Werkzeugeinspannung manuell lösbaren Stellung der Sicherungseinrichtung diese Arretierung automatisch erfolgt. Dies wird durch die erfindungsgemäß vorgesehene Kupplung erreicht, welche mit der Sicherungseinrichtung gekoppelt ist. Bei Überführung der Werkzeugeinspannung von der manuell lösbaren Stellung in die manuell nicht lösbare, das Werkzeug spannende Stellung gelangt die Kupplung außer Wirkeingriff, während bei der Überführung von der manuell nicht lösbaren Stellung in die manuell lösbare Stellung die Kupplung in Wirkeingriff gelangt, wodurch das Werkzeug arretiert wird.

Beim Lösen der Werkzeugeinspannung wird also die Arbeitsspindel automatisch drehfest arretiert, während diese beim Spannen des Werkzeuges automatisch freigegeben wird.

Dadurch läßt sich eine wesentlich einfachere Bedienung erreichen. Gleichzeitig wird ein weiterer Gehäusedurchbruch vermieden, wodurch Dichtungsprobleme am Getriebe reduziert werden.

Eine Fortbildung der erfindungsgemäßen Lösung sieht vor, daß die Arretierungsvorrichtung zwei bei Betätigung in Wirkverbindung bringbare Kupplungselemente aufweist, die ausgehend von dieser Stellung gegen die Kraft eines federelastischen Elements außer Wirkverbindung bringbar sind. Dies hat den Vorteil, daß das federelastische Element bei betätigter Arretierungsvorrichtung bestrebt sein wird, die Kupplungselemente in Wirkverbindung zu bringen oder zu halten, was insbesondere bei durch Formschluß verbindbaren Kupplungselementen, die nicht in jeder Relativstellung in Eingriff bringbar sind, von Bedeutung ist.

Bei einer Lösungsmöglichkeit der Arretierungsvorrichtung weist diese eine Reibungskupplung bildende Kupplungselemente auf.

Bei einer anderen Lösungsmöglichkeit der Arretierungsvorrichtung kann vorgesehen sein, daß ein Kupplungselement mindetens eine Klaue und das jeweils andere ein mit der Klaue in Eingriff bringbares Gegenstück aufweist. Es ist aber auch denkbar, daß die Kupplungselemente sowohl als Reibungskupplung ausgebildet sind als auch noch zusätzlich eine Klaue und ein mit dieser in Eingriff bringbares Gegenstück aufweisen.

Bei der Verwendung von Klauen besteht das Problem, daß damit gerechnet werden muß, daß eine Bedienungsperson irttümlicherweise - während die Klaue mit dem Gegenstück in Eingriff ist - den elektrischen Antrieb einschaltet. In diesem Fall könnte entweder die Gefahr bestehen, daß die Arretierungsvorrichtung oder die Antriebsvorrichtung Schaden nehmen. Aus diesem Grund ist vorgesehen, daß die Klaue und/oder das Gegenstück an ihren aneinander zur Anlage kommenden, quer zu einer Drehrichtung verlaufenden Bereichen schräg zur Drehrichtung ausgerichtete Auflaufflächen aufweisen, daß bei eingerückter Kupplung die Klaue und das Gegenstück durch Beaufschlagung mittels des federelastischen Elements in Eingriff haltbar, jedoch durch Aufgleiten auf die Auflaufflächen gegen die Kraft des federelastischen Elements außer Eingriff bringbar sind.

Eine Ausführungsform der vorstehend beschriebenen Arretierungsvorrichtung sieht vor, daß die Klaue und das Gegenstück durch eine Stellbewegung in axialer Richtung zur Arbeitsspindel miteinander in Eingriff bringbar sind.

Bei einer Alternativlösung ist es aber ebenfalls denkbar, daß die Klaue und das Gegenstück durch eine Stellbewegung in radialer Richtung zur Arbeitsspindel aufeinander zustellbar sind.

Um eine möglichst raumsparende Konstruktion zu erhalten, hat es sich insbesondere dann, wenn das Elektrowerkzeug ein Winkelschleifer ist, als zweckmäßig erwiesen, daß die Arretierungsvorrichtung an einem der Werkzeugspanneinrichtung gegenüberliegenden Ende der Arbeitsspindel angeordnet ist.

Bei den bislang beschriebenen Ausführungsbeispielen wurde offen gelassen, in welcher Art und Weise die automatische Betätigung der Arretierungsvorrichtung erfolgen soll, damit diese bei abgeschaltetem Antrieb und in der die Werkzeugeinspannung manuell lösbaren Stellung der Sicherungseinrichtung die Arbeitsspindel drehfest arretiert. So ist es bei einer bevorzugten Variante denkbar, daß die Arretierungsvorrichtung durch Bedienen der Sicherungseinrichtung betätigbar ist. Damit wird zwangsläufig sichergestellt, daß die Arretierungsvorrichtung auch bei abgeschaltetem elektrischem Antrieb betätigt ist, da eine Betätigung der Sicherungseinrichtung selbst lediglich dann möglich ist, wenn die Arbeitsspindel stillsteht.

Bei dieser erfindungsgemäßen Lösung könnte prinzipiell eine Betätigung der Arretierungsvorrichtung sowohl durch die Axialbewegung der Spanneinrichtung als auch der Verschiebeeinrichtung oder des Betätigungsglieds der Verschiebeeinrichtung erfolgen. Als konstruktiv besonders einfach und zweckmäßig hat sich jedoch eine Lösung erwiesen, bei welcher die Arretierungsvorrichtung durch die Verschiebeeinrichtung betätigbar ist.

Eine derartige, vor allem konstruktiv äußerst einfache Lösung sieht vor, daß die Verschiebeeinrichtung ein in axialer Richtung der Arbeitsspindel auf diese zu verschiebbares und im Gehäuse drehfest gehaltenes erstes Kupplungselement und die Arbeitsspindel ein zweites Kupplungselement aufweisen, welche mit ihren einander zugewandten Seiten in Eingriff bringbar sind.

Bei dieser Lösung ist insbesondere vorgesehen, daß das erste Kupplungselement an einem Zwischenstück der Verschiebeeinrichtung gehalten ist.

Um die Möglichkeit zu schaffen, daß die Kupplungselemente bei einem irrtümlichen Einschalten des Antriebs außer Eingriff kommen können, ist bei dieser Variante vorgesehen, daß mindestens eines der Kupplungselemente in axialer Richtung federelastisch mit der Verschiebeeinrichtung oder mit der Arbeitsspindel verbunden ist.

Besonders einfach ist eine Konstruktion, bei welcher eines der Kupplungselemente an einem federelastischen Träger angeordnet ist. Bei dieser Ausführungsform kann die Federelastizität insbesondere noch dadurch verbessert werden, daß bei einem aus derartigem federelastischem Material gebildeten Kupplungselement auf gegenüberliegenden Seiten der Klaue - oder des Gegenstücks zu dieser - Schlitze vorgesehen sind, so daß zwischen diesen Schlitzen ein die Klaue oder das Gegenstück tragender, gegenüber dem übrigen Kupplungselement noch zusätzlich federnder Bereich vorliegt.

Alternativ oder ergänzend zu der vorstehend beschriebenen Variante, gemäß welcher die Arretierungsvorrichtung durch die Verschiebeeinrichtung betätigbar ist, ist bei einer weiteren bevorzugten Variante vorgesehen, daß die Arretierungsvorrichtung durch Abschalten des Antriebs betätigbar und durch Einschalten desselben lösbar ist.

Hierzu ist zweckmäßigerweise die Arretierungsvorrichtung durch eine Fliehkraftstellvorrichtung in der gelösten Stellung haltbar, so daß dann, wenn sich die Arbeitsspindel dreht, die Arretierungsvorrichtung nicht wirksam werden kann.

Eine konstruktive Ausführung einer derartigen Lösung sieht vor, daß die Fliehkraftstellvorrichtung einen radial zur Arbeitsspindel beweglichen Fliehkraftkörper aufweist, mit welchem die Kupplungselemente außer Eingriff bringbar sind.

Vorzugsweise ist die Arretierungsvorrichtung dann so ausgebildet, daß ein Kupplungselement ein gehäusefest angeordneter und radial auf die Arbeitsspindel zu bewegbarer Bolzen mit einer stirnseitigen Klaue ist und daß das Gegenstück eine Ausnehmung in einer Außenfläche der Arbeitsspindel ist.

In Fortbildung dieser Vorrichtung ist die Fliehkraftverstellvorrichtung bevorzugterweise so aufgebaut, daß sie einen in der Arbeitsspindel gelagerten Fliehkraftkörper umfaßt, welcher bei sich drehender Arbeitsspindel die Ausnehmung vom Arbeitsspindelinnern her durchgreift und zur Verhinderung eines Einrückens der Klaue mit einer Vorderfläche in derselben geometrischen Fläche wie die Außenmantelfläche der Arbeitsspindel liegt.

Um zu erreichen, daß der Fliehkraftkörper bei Stillstand mit Sicherheit die Ausnehmung für die Klaue frei gibt, ist dieser Fliehkraftkörper radial nach innen zusätzlich mit einem Federelement vorgespannt.

Additiv oder alternativ zu der Fliehkraftverstellvorrichtung ist bei einer weiteren sich als vorteilhaft erweisenden Ausführungsform denkbar, daß die Arretierungsvorrichtung durch eine zum Antrieb parallelgeschaltete und mit derselben Energieversorgung wie dieser arbeitende Elektrostellvorrichtung in eine gelöste, die Arbeitsspindel nicht mehr fixierende Stellung überführbar ist.

Bei einem elektrischen Antrieb ist im einfachsten Fall vorgesehen, daß es sich bei der Stellvorrichtung um einen Magnet handelt, welcher den Bolzen in radialer Richtung zur Arbeitsspindel nach außen zieht und somit mit der Ausnehmung außer Eingriff bringt sobald der Elektroantrieb eingeschaltet ist. Bei einem pneumatischen Antrieb ist die Stellvorrichtung ein kleiner Pneumatikzylinder.

In Fortbildung dieser Ausführung ist es aber auch denkbar, eine zusätzliche elektrische Schaltung vorzusehen, durch welche der Elektromagnet angesteuert ist und entsprechend dem jeweiligen Betriebszustand den Bolzen mit der Ausnehmung außer Eingriff bringt.

Weitere Vorteile und Merkmale der Erfindung sind Gegenstand der folgenden Beschreibung sowie der zeichnerischen Darstellung einiger Ausführungsbeispiele. In der Zeichnung zeigen:
- Fig. 1: einen Schnitt durch einen Getriebekopf eines ersten Ausführungsbeispiels eines Winkelschleifers mit einer Sicherungseinrichtung für eine Werkzeugeinspannung, wobei in der rechten Hälfte die Sicherungseinrichtung und die Werkzeugeinspannung in ihrer manuell lösbaren Stellung und in der linken Hälfte die Sicherungseinrichtung und die Werkzeugeinspannung in ihrer nicht lösbaren, das Werkzeug spannenden Stellung dargestellt sind;
- Fig. 2: einen Schnitt längs Linie II-II in Fig. 1;
- Fig. 3: einen Schnitt durch ein zweites Ausführungsbeispiel ähnlich Fig 1;
- Fig. 4: einen Schnitt längs Linie IV-IV in Fig. 3;
- Fig. 5: einen Schnitt längs Linie V-V in Fig. 3;
- Fig. 6: einen Schnitt durch ein drittes Ausführungsbeispiel ähnlich Fig. 1;
- Fig. 7: einen Schnitt längs Linie VII-VII in Fig. 6;
- Fig. 8: einen Schnitt durch ein viertes Ausführungsbeispiel ähnlich Fig. 1;
- Fig. 9: einen Schnitt durch ein fünftes Ausführungsbeispiel ähnlich Fig. 1;
- Fig.10: einen Schnitt längs Linie X-X in Fig. 9;
- Fig.11: einen Schnitt ähnlich Fig. 10 durch eine Variante und
- Fig.12: einen Schnitt durch ein sechstes Ausführungsbeispiel ähnlich Fig. 1.

Fig. 1 zeigt einen als Ganzes mit 10 bezeichneten Getriebekopf eines ersten Ausführungsbeispiels einer erfindungsgemäßen Winkelschleifmaschine. In diesem Getriebekopf 10 ist eine als Ganzes mit 12 bezeichnete Arbeitsspindel in zwei im Abstand voneinander angeordneten Lagern 14 und 16 um eine Drehachse 18 drehbar gelagert und über ein ungefähr mittig auf der Arbeitsspindel 12 drehfest sitzendes erstes Kegelrad 20 sowie ein mit diesem in Eingriff stehendes zweites Kegelrad 22 angetrieben, wobei letzteres auf einer senkrecht zur Drehachse verlaufenden Antriebswelle 24 eines Antriebs 25 mit einem Motor sitzt.

Die Arbeitsspindel 12 umfaßt eine Hohlwelle 26, welche auf ihrem über ein Gehäuse 28 des Getriebekopfes 10 überstehenden Ende einen Gegenflansch 30 trägt, an welchem eine Schleifscheibe 32 mit ihrem mittleren Spannbereich angelegt ist. Dieses Anlegen der Schleifscheibe 32 an den Gegenflansch 30 erfolgt durch einen Spannflansch 34 einer Zwischenhülse 36, welche mit ihrem zylindrischen Ansatz 38 in die Hohlwelle 26 von seiten des Gegenflansches 30 her einsetzbar und vorzugsweise durch eine Keilverzahnung drehfest gehalten ist.

Die Zwischenhülse 36 wird als Ganzes durch eine Schraube 40 in Richtung des Gegenflansches beaufschlagt, wobei die Schraube 40 mit ihrem den Spannflansch 34 übergreifenden Kopf 42 diesen unmittelbar beaufschlagt, so daß die Schleifscheibe 32 zwischen dem Spannflansch 34 und dem Gegenflansch 30 eingespannt ist.

Die Schraube 40 ist Teil einer als Ganzes mit 44 bezeichneten Sicherungseinrichtung und greift mit ihrem Gewindestück 46 in einen in axialer Richtung zur Arbeitsspindel 12 in dieser verschieblich gelagerten Zuganker 48 ein, welcher sich mit seiner dem Gegenflansch 30 zugewandten Stirnseite auf einer Feder 50 abstützt, die ihrerseits auf einem in der Hohlwelle 26 fest angeordneten und von der Schraube 40 durchsetzten Ringwulst 52 aufliegt. Damit beaufschlagt die Feder 50 den Zuganker 48 in Richtung von dem Gegenflansch 30 weg und spannt somit, wie auf der linken Seite in Fig. 1 dargestellt, die Schleifscheibe 32 zwischen dem Spannflansch 34 und dem Flansch 30 ein.

Zur Betätigung dieser aus den Zuganker 48 und der Feder 50 sowie der Schraube 40 gebildeten Spanneinrichtung 54 der Sicherungseinrichtung 44 ist eine als Ganzes mit 56 bezeichnete Verschiebeeinrichtung vorgesehen, welche auf einer dem Gegenflansch 30 gegenüberliegenden Seite der Arbeitsspindel 12 angeordnet ist. Diese Verschiebeeinrichtung 56 umfaßt ein Zwischenstück 58 , welches eine der Schraube 40 abgewandte Stirnfläche 60 über ein Wälzlager 62 und eine Gleitscheibe 64 beaufschlagt. Dieses Zwischenstück 58 ist im Gehäuse 28 auf der der Schraube 40 gegenüberliegenden Seite der Arbeitsspindel 12 drehfest und axial verschieblich angeordnet und durchgreift das Gehäuse 28 mit einem Nocken 66, welcher durch einen drehbar an dem Gehäuse 28 gelagerten Exzenter 68 parallel zur Drehachse 18 in Richtung auf den Gegenflansch 30 verschiebbar ist. Der Exzenter 68 ist dabei vorzugsweise durch einen Betätigungshebel 70 verdrehbar.

Um im die Schleifscheibe 32 spannenden Zustand der Spanneinrichtung 54 zu erreichen, daß das Zwischenstück 58 mit möglichst geringer Kraft auf die Stirnfläche 60 des Zugankers 48 wirkt, ist dieses koaxial zur Drehachse 18 angeordnet und mit einer ebenfalls zur Drehachse 18 koaxialen Bohrung 72 versehen, in welcher ein auf der Stirnfläche 60 angeordneter Zentrierzapfen 74 des Zugankers 48 hineinragt. Auf diesem Zentrierzapfen 74 liegt eine Kugel 76 auf, welche an ihrem dem Zentrierzapfen 74 gegenüberliegenden Ende durch eine sich in einem Boden der Bohrung 72 abstützende Feder 78 beaufschlagt ist. Durch diese Feder 78 wird dann, wenn der Nocken 66 durch den Exzenter 68 nicht beaufschlagt ist, das Zwischenstück 58 vom Zuganker 48 weg beaufschlagt, so daß das Wälzlager 62 von diesem nicht unter Druck gehalten wird. Diese Stellung ist in Fig. 1 auf der linken Seite dargestellt.

Zur Begrenzung einer axialen Verschiebung des Zugankers 48 in Richtung des Zwischenstücks 58 ist in der Hohlwelle 26 ein Sicherungsring 80 vorgesehen, welcher vorzugsweise in geringem Abstand von einer dem Gegenflansch 30 gegenüberliegenden Stirnseite 82 der Hohlwelle 26 angeordnet ist.

Auf der der Schraube 40 gegenüberliegenden Seite der Arbeitsspindel 12 ist eine als Ganzes mit 84 bezeichnete Arretiervorrichtung vorgesehen. Diese umfaßt eine am Zwischenstück 58 gehaltene und um dieses herum angeordnete Ringscheibe 86, welche sich in einer zur Drehachse 18 senkrechten Ebene in radialer Richtung bis zu einer von dem Gehäuse 28 gebildeten Innenfläche 88 eines das Zwischenstück 58 umgebenden Ringraums 90 erstreckt. In der Innenfläche 88 des Ringraums 90 sind Ausnehmungen 92 vorgesehen, in welche radial von der Ringscheibe 86 abstehende Laschen 94 eingreifen und dadurch die Ringscheibe 86 drehfest in dem Gehäuse 28 halten. Diese Ausnehmungen 92 erstrecken sich parallel zur Drehachse 18, so daß die Ringscheibe 86 gemeinsam mit dem Zwischenstück 58 bei einer Verschiebung des Zugankers 48 bewegbar ist.

In diese Ringscheibe 86 sind der Stirnseite 82 der Hohlwelle 26 gegenüberliegend Vertiefungen 96 eingedrückt, wie insbesondere in Fig. 2 zu ersehen ist. Diese Vertiefungen 96 sind so ausgebildet, daß sie mit auf der Stirnseite 82 der Hohlwelle 26 angeordneten Klauen 98 in Eingriff bringbar sind. Somit bilden die an der Stirnseite 82 der Hohlwelle 26 angeordneten Klauen 98 ein Kupplungselement, während das andere Kupplungselement durch die Ringscheibe 86 mit ihren Vertiefungen 96 gebildet ist.

Vorzugsweise sind die Vertiefungen 96 mit in Umlaufrichtung gesehen schrägen Auflaufflächen 100 versehen.

Durch diese Auflaufflächen 100 ist es möglich, daß trotz ineinandergreifender Vertiefungen 96 und Klauen 98, beispielsweise bei einer irrtümlichen Einschaltung des Antriebs 25, die beiden Kupplungs elemente außer Eingriff gebracht werden können. Hierzu ist es allerdings erforderlich, daß eines der Kupplungselemente entgegen der Kraftwirkung einer Feder ausweichen kann. Zu diesem Zweck sind, wie in Fig. 2 dargestellt, zwei unterschiedliche Möglichkeiten einer federnden Anordnung der Vertiefungen 96 denkbar. Vorzugsweise ist die Ringscheibe 86 aus federndem Material, beispielsweise Federstahl, hergestellt und weist jeweils einen bezüglich der Vertiefung 96 in radialer Richtung innen liegenden Schlitz 102 sowie einen in radialer Richtung außen liegenden Schlitz 104 auf, welche sich parallel zu einer Innenkontur oder einer Außenkontur der Ringscheibe 86 erstrecken, vorzugsweise auf einer Kreisbahn. Durch die Bogenlänge dieser Schlitze 102 und 104 ist es somit möglich, eine Federkraftwirkung eines die Vertiefung 96 tragenden und zwischen den Schlitzen 102 und 104 angeordneten Federbereichs 106 festzulegen.

Bei einer Möglichkeit, den Federbereich 106 festzulegen, in Fig. 2 auf der linken Seite dargestellt, geht der Federbereich 106 beiderseits in die Ringscheibe 86 über, das heißt der Federbereich 106 ist lediglich durch den inneren Schlitz 102 und den äußeren Schlitz 104 von der Ringscheibe 86 getrennt. Bei der zweiten Möglichkeit, in Fig. 2 auf der rechten Seite dargestellt, sind die beiden Schlitze 102′ und 104′ auf einer Seite der Vertiefung 96 durch einen Querschlitz 108′ verbunden, so daß der Federbereich 106′ lediglich auf einer Seite in die Ringscheibe 86 übergeht und dabei mit einem durch den Querschlitz 108′ definierten Ende frei federn kann.

Beide Möglichkeiten erlauben somit, daß die Vertiefungen 96 dann, wenn die Klauen 98 gegen die Auflaufflächen 100 drücken, entgegen der Kraft der Federbereiche 106 und 106′ von den Klauen 98 weg ausweichen können.

Das erste Ausführungsbeispiel, dargestellt in Fig. 1, funktioniert nun folgendermaßen:
Im Ausgangszustand, dargestellt auf der linken Seite in Fig. 1, ist der Betätigungshebel 70 in der gezeichneten Stellung umgelegt, so daß der Exzenter 68 den Nocken 66 des Zwischenstücks 58 nicht beaufschlagt. Durch die Feder 78 ist dabei das Zwischenstück 58 in Richtung des Exzenters 68 beaufschlagt, so daß dieses nicht das Wälzlager 62 und somit auch nicht die Stirnfläche 60 des Zugankers 48 beaufschlagt. In dieser Stellung steht die Stirnfläche in geringem Abstand von dem Sicherungsring 80, so daß der Zuganker in Richtung der Drehachse auf das Zwischenstück 58 zu frei bewegbar und lediglich der Kraftwirkung der Feder 50 ausgesetzt ist. Damit spannt der Zuganker 48 die in diesen eingedrehte Schraube 40, so daß diese über ihren Kopf 42 den Spannflansch 34 der Zwischenhülse 36 beaufschlagt, wobei letztere ihrerseits die Schleifscheibe 32 zwischen sich und dem Gegenflansch 30 einspannt.

In dieser Stellung liegt die an dem Zwischenstück 58 gehaltene Ringscheibe 86 in ihrer von der Stirnseite 82 weg verschobenen Stellung, so daß die Vertiefungen 96 mit den Klauen 98 nicht in Eingriff kommen. Damit ist die Arbeitsspindel 12 und insbesondere die Hohlwelle 26 frei drehbar.

In der in Fig. 1 auf der rechten Seite dargestellten Stellung ist der Betätigungshebel 70 in die gestrichelt gezeichnete Stellung umgelegt, so daß der Exzenter 68 den Nocken 66 beaufschlagt und damit das Zwischenstück 58 in Richtung des Gegenflansches 30 verschiebt, welches seinerseits über das Wälzlager 62 auch den Zuganker 48 entgegen der Kraft der Feder 50 in Richtung des Gegenflansches 30 drückt, so daß die in den Zuganker 48 eingedrehte Schraube 40 sich mit ihrem Kopf 42 von dem Spannflansch 34 weg bewegt. Damit ist die Schleifscheibe 32 nicht mehr fest zwischen dem Spannflansch 34 und dem Gegenflansch 30 eingespannt. Somit ist der Kopf 42 manuell leicht drehbar, so daß durch Herausdrehen der Schraube 40 und Herausnehmen der Spannhülse 36 die Schleifscheibe 32 gewechselt werden kann.

In dieser Stellung ist durch das Zwischenstück 58 auch gleichzeitig die Ringscheibe 86 in Richtung auf die Stirnseite 82 der Hohlwelle 26 verschoben, so daß die Vertiefungen 96 mit den Klauen 98 in Eingriff kommen.

Durch die drehfeste Lagerung der Ringscheibe 86 mit ihren Laschen 94 in den Ausnehmungen 92 im Gehäuse 28 ist somit auch die Hohlwelle 26 und damit die gesamte Arbeitsspindel 12 relativ zu dem Gehäuse 28 drehfest fixiert.

Sollte in dieser Stellung irrtümlicherweise der Motor eingeschaltet und somit die Hohlwelle 26 durch den Motor getrieben gedreht werden, so haben die Vertiefungen 96 durch ihre Anordnung in den Federbereichen 106 bzw. 106′ die Möglichkeit, in Richtung von den Klauen 98 weg diesen auszuweichen, so daß sowohl die Arretiervorrichtung 84 als auch der Antrieb 25 vor Beschädigungen geschützt sind.

Ein zweites Ausführungsbeispiel, dargestellt in den Fig. 3 und 4, ist, insoweit als dieselben Teile wie in dem ersten Ausführungsbeispiel verwendet sind, mit denselben Bezugszeichen versehen, so daß diesbezüglich auf die vorstehende Beschreibung verwiesen wird.

Im Gegensatz zum ersten Ausführungsbeispiel weist das Gehäuse 28 einen das Zwischenstück 58 umgebenden teilzylindrischen Ansatz 110 mit gegenüberliegenden Abflachungen auf, welcher von einer Buchse 112 übergriffen ist, welche mit ihrem Mantel 114 an Außenseiten 116 des Ansatzes 110 anliegt und durch die beiden abgeflachten, an den Abflachungen des teilzylindrischen Ansatzes 110 anliegenden Mantelflächen 118 drehfest an dem Ansatz 110 gehalten ist. Die Buchse 112 ist als Ganzes parallel zur Drehachse 18 der Arbeitsspindel 12 verschiebbar.

Ein Bodenteil 120 der Buchse 112 erstreckt sich von dem Mantel 114 bis zu einer zentralen Öffnung 122, welche das Zwischenstück 58 umgibt. In dem Bodenteil 120 sind auf gegenüberliegenden Seiten Ausnehmungen 124 vorgesehen, mit welchen die Klauen 98 in Eingriff bringbar sind und welche hinsichtlich ihrer Funktion den Vertiefungen 96 des ersten Ausführungsbeispiels entsprechen. Im Gegensatz zum ersten Ausführungsbeispiel ist die Buchse 112, welche ein Kupplungselement der Arretiervorrichtung 84 bildet, nicht starr an dem Zwischenstück 58 gelagert, sondern gegenüber diesem von der Stirnseite 82 weg in Richtung der Drehachse beweglich. Hierfür ist das Zwischenstück 58 auf der der Hohlwelle zugewandten Seite der Öffnung 122 mit einem Anschlagring 126 versehen, gegen welchen das Bodenteil 120 der Buchse 112 mittels einer Tellerfeder 128 gedrückt ist, die sich auf einem dem Anschlagring 126 gegenüberliegenden Absatz 130 des Zwischenstücks 58 abstützt.

Wie in Fig. 3 auf der linken Seite dargestellt, ist der Anschlagring 126 so angeordnet, daß bei nicht durch den Exzenter 68 beaufschlagtem Nocken 66 das Zwischenstück 58 das Bodenteil 120 so weit über den Klauen 98 hält, daß diese nicht mit den Ausnehmungen 124 in Eingriff kommen.

Dagegen greifen, wie in Fig. 3 auf der rechten Seite dargestellt, die Klauen 98 voll in die Ausnehmungen 124 des Bodenteils 120 dann ein, wenn der Nocken 66 durch den Exzenter 68 beaufschlagt ist, um die Schraube 40 in ihrer lösbaren Stellung zu halten. Bei diesem Ausführungsbeispiel sind die Klauen 98 mit schrägen Auflaufflächen 132 versehen, so daß diese, wie in Fig. 5 dargestellt, in der Lage sind, mit den seitlichen Rändern der Ausnehmungen 124 zusammenzuwirken und dadurch die Buchse 112 gegen die Kraft der Tellerfeder 128 in Richtung der Drehachse 18 von den Klauen 98 weg zu verschieben, so daß auch bei diesem Ausführungsbeispiel bei einem Einschalten des Antriebsmotors eine Beschädigung der Arretierungsvorrichtung 84 und des Antriebsmotors verhindert werden kann.

Bei einem dritten Ausführungsbeispiel, dargestellt in den Fig. 6 und 7, sind,genau wie beim ersten Ausführungsbeispiel,insoweit als dieselben Teile vorhanden sind, dieselben Bezugszeichen verwendet, so daß hinsichtlich deren Beschreibung auf die Beschreibung zum ersten Ausführungsbeispiel Bezug genommen werden kann.

Ähnlich wie beim ersten Ausführungsbeispiel ist bei dem dritten Ausführungsbeispiel, dargestellt in den Fig. 6 und 7, um das Zwischenstück 58 eine Ringscheibe 134 als Kupplungselement vorgesehen. Diese Ringscheibe 134 umgibt drei als Kreissegmente im selben Winkelabstand um das Zwischenstück 58 herum angeordnete Ansätze 136 des Gehäuses 28 und ragt mit Vorsprüngen 138 in zwischen diesen Ansätzen 136 liegende Zwischenräume hinein. Ferner ist auch das innerhalb der Ansätze 136 angeordnete Zwischenstück 58 mit von einer zylindrischen Form abweichenden Abflachungen 140 versehen, so daß die Vorsprünge 138 bis zu den Abflachungen 140 vordringen können. Die Abflachungen 140 erstrecken sich in Richtung der Drehachse 18 einerseits bis zu dem Wälzlager 62 und andererseits bis zu Absätzen 142, oberhalb denen das Zwischenstück 58 eine kreiszylindrische Form hat.

An diesen Absätzen 142 stützt sich ein Federelement 144 mit Laschen 146 ab, welches sich in radialer Richtung schräg nach unten auf die Ringscheibe 134 zu erstreckt und diese in einem äußeren Bereich beaufschlagt. Um die Ringscheibe 134 in der in Fig. 6 auf der linken Seite gezeichneten Stellung des Zwischenstücks 58, in welcher der Nocken 66 nicht beaufschlagt ist, in einer Stellung zu halten, in welcher deren Vertiefungen 96 nicht mit den Klauen 98 in Eingriff sind, ist im Gehäuse 28 die Stirnseite 82 der Hohlwelle 26 auf ihrer Außenseite umgebend ein Federring 148 vorgesehen, welcher sich auf seiner dem Lager 16 zugewandten Seite auf einem gehäusefesten Ringflansch 150 abstützt und auf welchem die Ringscheibe 134 mit ihrem äußeren Umfangsbereich aufliegt. Somit ist die Ringscheibe 134 zwischen dem Federring 148 und dem Federelement 144 eingespannt, wobei in dem nicht beaufschlagten Zustand des Zwischenstücks 58, in Fig. 6 aur der linken Seite dargestellt, das Federelement 144 nicht zusammengedrückt ist, so daß der Federring 148 die Ringscheibe 134 bzw. deren Vertiefungen 96 mit den Klauen 98 außer Eingriff hält. Auch Klauen, die ähnlich den Vertiefungen 96 geformt sind, können statt der Vertiefungen 96 an der Ringscheibe 134 angebracht sein.

Sobald allerdings - wie in Fig. 6 auf der rechten Seite dargestellt - der Nocken 66 beaufschlagt und somit das Zwischenstück 58 in Richtung des Zugankers 48 zur Beaufschlagung desselben verschoben ist, drückt das Zwischenstück 58 durch die Absätze 142 auf das Federelement 144, das seinerseits die Ringscheibe 134 beaufschlagt und aufgrund der Tatsache, daß dessen Federkonstante größer ist als die des Federrings 148, auch den Federring 148 zusammendrückt, so daß nunmehr die Vertiefungen 96 mit den Klauen 98 in Eingriff sind. Allerdings können auch bei diesem Ausführungsbeispiel die Vertiefungen 96 den Klauen 98 in Richtung von letzteren weg gegen die Wirkung des Federelements 144 ausweichen.

Bei einem vierten Ausführungsbeispiel, dargestellt in Fig. 8, findet beispielsweise eine Ringscheibe 86 entsprechend dem ersten Ausführungsbeispiel Verwendung. Auch die übrigen Teile sind, soweit sie mit dem ersten Ausführungsbeispiel identisch sind, mit denselben Bezugszeichen versehen.

Im Gegensatz zum ersten Ausführungsbeispiel ist die Ringscheibe 86 nicht mit Vertiefungen 96, sondern mit einer Reibscheibe 152 versehen, welche einer auf der Stirnseite 82 der Hohlwelle 26 angeordneten Reibscheibe 154 gegenüberliegt. Somit liegen in der in Richtung auf den Zuganker 48 verschobenen Stellung des Zwischenstücks 58 die beiden Reibscheiben 152 und 154 gegeneinander an und fixieren die Hohlwelle 26 relativ zu dem Gehäuse 28. Bei diesem Ausführungsbeispiel kann auf ein federndes Ausweichen verzichtet werden, es ist jedoch aber ebenfalls vorteilhaft, wenn die Reibscheiben in dem in Fig. 8 auf der rechten Seite dargestellten, aneinander anliegenden Zustand durch federelastische Elemente miteinander in Anlage gehalten werden. Falls die Ringscheibe 86 aus federelastischem Material ist, kann auf ein zusätzliches Federelement verzichtet werden.

Bei einem fünften Ausführungsbeispiel, dargestellt in den Fig. 9, 10 und 11, umfaßt die Arretierungsvorrichtung 156 einen am Gehäuse 28 gelagerten und in radialer Richtung auf die Hohlwelle 26 mittels einer Feder 158 zustellbaren Bolzen 160, welcher mit einem konischen Kopf 162 in eine in einer Außenseite der Hohlwelle 26 eingebrachte konische Ausnehmung 164 zum Fixieren der Hohlwelle 26 und somit der Arbeitsspindel 12 einrastbar ist, wie in Fig. 10 dargestellt.

Um bei sich drehender Arbeitsspindel 12 den Bolzen 160 mit seinem Kopf 162 nicht in die Ausnehmung 164 eingreifen zu lassen, ist eine Fliehkraftverstellvorrichtung 166 vorgesehen. Diese umfaßt eine in einer Ringnut 168 des Zugankers 48 angeordnete ringförmige Spange 170, welche im Bereich eines Endes einen Stift 172 trägt. Dieser Stift 172 ragt in eine Bohrung 174 in der Hohlwelle 26, welche koaxial zur Ausnehmung 164 angeordnet ist und in radialer Richtung in diese übergeht. Der Stift 172 ist dabei so dimensioniert, daß eine Vorderfläche 176 desselben dann in derselben geometrischen Fläche wie die Außenmantelfläche 178 liegt, wenn der Stift aufgrund der Fliehkraftwirkung bei sich drehender Arbeitsspindel 12 vollständig in die Bohrung 174 sowie die Ausnehmung 164 eingetaucht ist und den Bolzen 160 aus der Ausnehmung 164 verdrängt hat.

Aufgrund des konisch ausgebildeten Kopfes 162 des Bolzens 160 wird beim Anlaufen des Antriebsmotors dieses Winkelschleifers der Bolzen 160 gegen die Kraft der Feder 158 aus der Ausnehmung 164 herausgeschoben und gleitet dann so lange auf der Außenmantelfläche 178 der Hohlwelle 26 bis die Ausnehmung 164 wieder koaxial zum Bolzen 160 ausgerichtet ist. Während dieser Umdrehung wird jedoch durch die Fliehkraft der Stift 172, welcher aufgrund der federnden Spange 170 bei stillstehender Arbeitsspindel nach innen gezogen ist, in die Bohrung 174 und die Ausnehmung 164 eingetaucht sein, so daß dessen Vorderfläche 176 in derselben geometrischen Fläche liegt wie die Außenmantelfläche 178 und folglich der Bolzen 160 mit seinem Kopf 162 nicht in die Ausnehmung 164 eindringen und die Hohlwelle 26 gehäusefest fixieren kann.

Zum Einsetzen des Zugankers 48 mit der in der Ringnut 168 gehaltenen Federspange 170 und dem Stift 172 ist die Hohlwelle 26 an ihrer Innenfläche mit einer von der Bohrung 174 zu deren oberem Ende laufenden Nut 180 versehen, welche den Stift 172 beim Einsetzen zur Bohrung 174 führt.

Die ringförmige Spange 170 muß aus relativ labilem Material sein, damit der Stift 172 sich readial bewegen kann. In Fig. 11 ist als weitere Variante eine Spange 170′ dargestellt, die aufgrund ihrer ovalen Form dem Stift 172 seine Beweglichkeit in radialer Richtung läßt.

Bei einem sechsten Ausführungsbeispiel, dargestellt in Fig. 12, greift der Bolzen 160 wie beim vorstehend beschriebenen Ausführungsbeispiel mit seinem konisch ausgebildeten Kopf 162 in radialer Richtung zur Drehachse 18 in die benfalls konisch ausgebildete Ausnehmung 164 ein, wenn die Hohlwelle 26 stillsteht, wobei der Bolzen 160 durch die sich am Gehäuse 28 abstützende Feder 158 in dieser Richtung beaufschlagt ist.

Im Gegensatz zum vorstehend beschriebenen Ausführungsbeispiel ist allerdings zum Außereingriffbringen des Kopfes 162 mit der Ausnehmung 164 ein auf der dem Kopf 162 gegenüberliegenden Seite angeordneter Elektromagnet 182 vorgesehen, dessen Anker 184 fest mit dem Bolzen 160 verbunden ist. Dieser Elektromagnet 182 ist mit dem Antriebsmotor parallelgeschaltet, so daß sobald der Antriebsmotor eingeschaltet ist, der Elektromagnet 182 den Anker 184 in radialer Richtung bezüglich der Drehachse 18 nach außen zieht und somit den Kopf 162 mit der Ausnehmung 164 außer Eingriff bringt. Bevorzugterweise ist bei diesem Ausführungsbeispiel der Bolzen 160 mit dem hinter diesem angeordneten Elektromagnet 182 im Bereich einer dem Antriebsmotor zugewandten Seite des Getriebegehäuses vorgesehen, wobei zweckmäßigerweise der Elektromagnet 182 im Motorgehäuse angeordnet ist und über ein Verbindungsstück 186 mit dem Bolzen 160 gekoppelt ist. Wird das Handwerkzeug durch einen Pneumatikmotor angetrieben, so kann der Bolzen 160 durch einen pneumatischen Hubzylinder bewegt werden.

## Patentansprüche

1. Handwerkzeugmaschine, insbesondere Winkelschleifer, mit einem Antrieb (25), mit einer eine Werkzeugeinspannung aufweisenden Arbeitsspindel (12) und mit einer von außerhalb des Gerätegehäuses (28) bedienbaren Sicherungseinrichtung (44), mittels welcher die Werkzeugeinspannung zwischen einer manuell lösbaren Stellung und einer manuell nicht lösbaren, das Werkzeug (32) spannenden Stellung verschiebbar ist, wobei die Arbeitsspindel (12) eine Hohlwelle (26) aufweist, innerhalb deren ein Zuganker (48) koaxial angeordnet ist, der durch Federkraft in Axialrichtung verspannt ist und mittels einer Verschiebeeinrichtung (56) zwischen der manuell lösbaren und der manuell nicht lösbaren Stellung verschiebbar ist, dadurch gekennzeichnet, daß eine Arretierungsvorrichtung (84, 156) zur Arretierung der Arbeitsspindel (12) am Gerätegehäuse (28) vorgesehen ist, welche eine Kupplung aufweist, die bei ausgeschaltetem Antrieb (25) in der manuell lösbaren Stellung zur drehfesten Arretierung der Arbeitsspindel (12) am Gerätegehäuse (28) in Wirkeingriff ist und in der manuell nicht lösbaren, das Werkzeug (32) spannenden Stellung außer Wirkeingriff ist.

2. Handwerkzeugmaschine nach Anspruch 1, dadurch gekennzeichnet, daß die Arretierungsvorrichtung (84, 156) zwei bei Betätigung in Wirkverbindung bringbare Kupplungselemente (98, 96, 124, 152, 162, 164) aufweist, die ausgehend von dieser Stellung gegen die Kraft eines federelastischen Elements (106, 128, 144) außer Wirkverbindung bringbar sind.

3. Handwerkzeugmaschine nach Anspruch 2, dadurch gekennzeichnet, daß die Arretierungsvorrichtung (84) eine Reibungskupplung bildende Kupplungselemente (152, 154) aufweist.

4. Handwerkzeugmaschine nach Anspruch 2 oder 3, dadurch gekennzeichnet, daß ein Kupplungselement der Arretierungsvorrichtung (84, 156) mindestens eine Klaue (98, 162) und das jeweils andere ein mit der Klaue (98, 162) in Eingriff bringbares Gegenstück (96, 124, 164) aufweisen.

5. Handwerkzeugmaschine nach Anspruch 4, dadurch gekennzeichnet, daß die Klaue (98, 162) und/oder das Gegenstück (96, 124, 164) an ihren einander zur Anlage kommenden, quer zu einer Drehrichtung verlaufenden Bereichen schräg zur Drehrichtung ausgerichtete Auflaufflächen (100, 123) aufweisen, und daß die Klaue (98, 162) und das Gegenstück (96, 124, 164) durch Aufgleiten auf die Auflaufflächen (100, 132) gegen die Kraft des federelastischen Elements (106, 128, 144, 158) außer Eingriff bringbar sind.

6. Handwerkzeugmaschine nach Anspruch 4 oder 5, dadurch gekennzeichnet, daß die Klaue (98) und das Gegenstück (96, 124) durch eine Stellbewegung in axialer Richtung (18) zur Arbeitsspindel (12) miteinander in Eingriff bringbar sind.

7. Handwerkzeugmaschine nach Anspruch 4 oder 5, dadurch gekennzeichnet, daß die Klaue (162) und das Gegenstück (164) durch eine Stellbewegung in radialer Richtung zur Arbeitsspindel (12) aufeinander zustellbar sind.

8. Handwerkzeugmaschine nach einem der voranstehenden Ansprüche, dadurch gekennzeichnet, daß die Arretierungsvorrichtung (84, 156) an einem der Werkzeugspanneinrichtung (30, 34) gegenüberliegenden Ende der Arbeitsspindel (12) angeordnet ist.

9. Handwerkzeugmaschine nach einem der voranstehenden Ansprüche, dadurch gekennzeichnet, daß die Arretierungsvorrichtung (84) durch Bedienen der Sicherungseinrichtung (44) betätigbar ist.

10. Handwerkzeugmaschine nach Anspruch 9, dadurch gekennzeichnet, daß die Arretierungsvorrichtung (84) durch eine Verschiebeeinrichtung (56) der Sicherungseinrichtung (44) betätigbar ist.

11. Handwerkzeugmaschine nach Anspruch 10 oder 11, dadurch gekennzeichnet, daß die Verschiebeeinrichtung (56) ein in axialer Richtung (18) der Arbeitsspindel (12) auf diese zu verschiebbares und im Gerätegehäuse (26) drehfest gehaltenes erstes Kupplungselement (96, 124, 152) und die Arbeitsspindel ein zweites Kupplungselement (98, 154) aufweisen.

12. Handwerkzeugmaschine nach Anspruch 11, dadurch gekennzeichnet, daß das erste Kupplungselement (96, 124, 152) an einem Zwischenstück (58) der Verschiebeeinrichtung (56) gehalten ist.

13. Handwerkzeugmaschine nach Anspruch 11 oder 12, dadurch gekennzeichnet, daß mindestens eines der Kupplungselemente (98, 96, 124, 152, 154) in axialer Richtung (18) federelastisch mit der Verschiebeeinrichtung (56) oder mit der Arbeitsspindel (12) verbunden ist.

14. Handwerkzeugmaschine nach einem der voranstehenden Ansprüche, dadurch gekennzeichnet, daß eines der Kupplungselemente (96) an einem federelastischen Träger (86) angeordnet ist.

15. Handwerkzeugmaschine nach einem der Ansprüche 1 bis 8, dadurch gekennzeichnet, daß die Arretierungsvorrichtung (156) durch Abschalten des Antriebs (25) betätigbar und durch Einschalten desselben lösbar ist.

16. Handwerkzeugmaschine nach Anspruch 15, dadurch gekennzeichnet, daß die Arretierungsvorrichtung (156) durch eine Fliehkraftstellvorrichtung (166) in der gelösten Stellung haltbar ist.

17. Handwerkzeugmaschine nach Anspruch 16, dadurch gekennzeichnet, daß die Fliehkraftverstellvorrichtung (166) einen radial zur Arbeitsspindel (12) beweglichen Fliehkraftkörper (172) aufweist, mit welchem die Kupplungselemente (162, 164) außer Eingriff bringbar sind.

18. Handwerkzeugmaschine nach Anspruch 17, dadurch gekennzeichnet, daß ein Kupplungselement ein gehäusefest angeordneter und radial auf die Arbeitsspindel (12) zu bewegbarer Bolzen (160) mit einer stirnseitigen Klaue (162) ist und daß das Gegenstück eine Ausnehmung (164) in einer Außenfläche (178) der Arbeitsspindel (12) ist.

19. Handwerkzeugmaschine nach Anspruch 18, dadurch gekennzeichnet, daß die Fliehkraftverstellvorrichtung einen in der Arbeitsspindel (12) gelagerten Fliehkraftkörper (172) umfaßt, welcher bei sich drehender Arbeitsspindel (12) die Ausnehmung (164) vom Arbeitsspindelinnern her durchgreift und zur Verhinderung eines Einrückens der Klaue (162) mit einer Vorderfläche (176) in derselben geometrischen Fläche wie die Außenmantelflächen (178) der Arbeitsspindel (12) liegt.

20. Handwerkzeugmaschine nach einem der Ansprüche 15 bis 19, dadurch gekennzeichnet, daß die Arretierungsvorrichtung (156) durch eine zum Antrieb (25) parallelgeschaltete und mit derselben Energieversorgung wie der Antrieb arbeitende Stellvorrichtung (182) in eine gelöste Stellung überführbar ist.

## Claims

1. Hand power tool, especially a right angle grinder, with a drive (25), with a working spindle (12) having a tool clamping facility and with a securing device (44) which can be operated from outside the implement housing (28) and by means of which the tool clamping facility can be displaced between a manually releasable position and a manually non-releasable position in which the tool (32) is clamped, the working spindle (12) having a hollow shaft (26) within which, coaxially, there is arranged a tie rod (48) which is braced in the axial direction by spring force and can be displaced by means of a displacement device (56) between the manually releasable and the manually non-releasable position, characterised in that a locking device (84, 156) for locking the working spindle (12) to the implement housing (28) is provided which has a coupling which, with the drive (25) switched off, in the manually releasable position, is in operative engagement for the purpose of locking the working spindle (12) to the implement housing (28) in a manner fixed in terms of rotation and is out of operative engagement in the manually non-releasable position in which the tool (32) is clamped.

2. Hand power tool according to Claim 1, characterised in that the locking device (84, 156) has two coupling elements (98, 96, 124, 152, 162, 164), which, upon actuation, can be brought into operative connection and, starting from this position, can be brought out of operative connection counter to the force of a resilient element (106, 128, 144).

3. Hand power tool according to Claim 2, characterised in that the locking device (84) has coupling elements (152, 154) forming a friction clutch.

4. Hand power tool according to Claim 2 or 3, characterised in that one coupling element of the locking device (84, 156) has at least one dog (98, 162) and the other one in each case has a counterpart (96, 124, 164), which can be brought into engagement with the dog (98, 162).

5. Hand power tool according to Claim 4, characterised in that the dog (98, 162) and/or the counterpart (96, 124, 164) have run-on faces (100, 123) oriented obliquely to the direction of rotation on their regions which come to rest against one another and extend transversely to a direction of rotation, and in that the dog (98, 162) and the counterpart (96, 124, 164) can be brought out of engagement counter to the force of the resilient element (106, 128, 144, 158) by sliding onto the run-on faces (100, 132).

6. Hand power tool according to Claim 4 or 5, characterised in that the dog (98) and the counterpart (96, 124) can be brought into engagement with one other by an actuating movement in the axial direction (18) relative to the working spindle (12).

7. Hand power tool according to Claim 4 or 5, characterised in that the dog (162) and the counterpart (164) can be advanced towards one another by an actuating movement in the radial direction relative to the working spindle (12).

8. Hand power tool according to one of the preceding claims, characterised in that the locking device (84, 156) is arranged on an end of the working spindle (12) opposite to the tool clamping device (30, 34).

9. Hand power tool according to one of the preceding claims, characterised in that the locking device (84) can be actuated by operating the securing device (44).

10. Hand power tool according to Claim 9, characterised in that the locking device (84) can be actuated by a displacement device (56) of the securing device (44).

11. Hand power tool according to Claim 10 or 11, characterised in that the displacement device (56) has a first coupling element (96, 124, 152) displaceable towards the working spindle (12) in the axial direction (18) of the working spindle (12) and held in the implement housing (26) in a manner fixed in terms of rotation, and the working spindle has a second coupling element (98, 154).

12. Hand power tool according to Claim 11, characterised in that the first coupling element (96, 124, 152) is held on an intermediate piece (58) of the displacement device (56).

13. Hand power tool according to Claim 11 or 12, characterised in that at least one of the coupling elements (98, 96, 124, 152, 154) is connected resiliently in the axial direction (18) to the displacement device (56) or to the working spindle (12).

14. Hand power tool according to one of the preceding claims, characterised in that one of the coupling elements (96) is arranged on a resilient support (86).

15. Hand power tool according to one of Claims 1 to 8, characterised in that the locking device (156) can be actuated by switching off the drive (25) and released by switching on the latter.

16. Hand power tool according to Claim 15, characterised in that the locking device (156) can be held in the released position by a centrifugal actuating device (166).

17. Hand power tool according to Claim 16, characterised in that the centrifugal actuating device (166) has a centrifugal body (172) which is movable radially relative to the working spindle (12) and with which the coupling elements (162, 164) can be brought out of engagement.

18. Hand power tool according to Claim 17, characterised in that one coupling element is a bolt (160) arranged in a manner fixed to the housing, movable radially towards the working spindle (12) and having a frontal dog (162) and in that the counterpart is a recess (164) in an outer surface (178) of the working spindle (12).

19. Hand power tool according to Claim 18, characterised in that the centrifugal actuating device comprises a centrifugal body (172), which is mounted in the working spindle (12) and, as the working spindle (12) rotates, reaches through the recess (164) from the inside of the working spindle and, to prevent engagement of the dog (162), lies with a front face (176) in the same geometric plane as the outer circumferential surfaces (178) of the working spindle (12).

20. Hand power tool according to one of Claims 15 to 19, characterised in that the locking device (156) can be transferred to a released position by an actuating device (182) connected in parallel with the drive (25) and operating with the same power supply as the drive.

## Revendications

1. Machine-outil portative, en particulier meuleuse d'angle, avec un entraînement (25), avec une broche de travail (12) présentant un dispositif de serrage d'outil et un dispositif de sécurité (44), manoeuvrable depuis l'extérieur du carter d'outil (28), au moyen duquel le dispositif de serrage d'outil est déplaçable, entre une position désolidarisable manuellement et une position, non désolidarisable manuellement, de serrage de l'outil (32), la broche de travail (12) présentant un arbre creux (26), à l'intérieur duquel est disposé coaxialement un tirant (48), qui est bridé en direction axiale, par une force élastique, et au moyen duquel un dispositif de déplacement (56) est déplaçable, entre la position désolidarisable manuellement et la position non désolidarisable manuellement, caractérisé en ce qu'un dispositif de verrouillage (84,156), pour assurer le verrouillage de la broche de travail (12), est prévu sur le carter d'appareil (28) et présente un accouplement, qui, lorsque l'entraînement (25) est déconnecté, se trouve en prise fonctionnelle, dans la position désolidarisable manuellement, en vue d'assurer le verrouillage à blocage en rotation de la broche de travail (12) sur le carter d'appareil (28), et se trouve hors de prise fonctionnelle, dans la position, non désolidarisable manuellement, de serrage de l'outil (32).

2. Machine-outil portative selon la revendication 1, caractérisé en ce que le dispositif de verrouillage (84,156) présente deux éléments d'accouplement (98,96,124,152,162,164), susceptibles d'être placés en liaison fonctionnelle, lors de l'actionnement, et susceptibles d'être placés hors de liaison fonctionnelle, en partant de cette position, à l'encontre de la force d'un élément (106,128,144) ayant l'élasticité d'un ressort.

3. Machine-outil portative selon la revendication 2, caractérisé en ce que le dispositif de verrouillage (84) présente des éléments d'accouplement (152,154) formant un embrayage à friction.

4. Machine-outil portative selon la revendication 2 ou 3, caractérisé en ce qu'un élément d'accouplement du dispositif de verrouillage (84,156) présente au moins une griffe (98,162) et que l'autre élément d'accouplement présente une contre-pièce (96,124,164) susceptible d'être mise en contact avec la griffe (98,162).

5. Machine-outil portative selon la revendication 4, caractérisé en ce que les griffes (98,162) et/ou la contre-pièce (96,124,164) présentent des surfaces de montée (100,123), venant en appui les unes sur les autres, orientées transversalement par rapport à des zones qui s'étendent dans un sens de rotation et en biais par rapport au sens de rotation, et que les griffes (98,162) et la contre-pièce (96,124,164) sont susceptibles d'être mises hors de prise, par glissement accompagné d'ascension sur les surfaces de montée (100,132), à l'encontre de la force de l'élément (106,128,144,158) ayant l'élasticité d'un ressort.

6. Machine-outil portative selon la revendication 4 ou 5, caractérisé en ce que les griffes (98) et la contre-pièce (96,124) sont susceptibles d'être mises en prise mutuelle par un mouvement de réglage en direction axiale (18), par rapport à la broche de travail (12).

7. Machine-outil portative selon la revendication 4 ou 5, caractérisé en ce que les griffes (162) et la contre-pièce (164) sont susceptibles d'être accostées l'une sur l'autre par un mouvement de réglage en direction radiale par rapport à la broche de travail (12).

8. Machine-outil portative selon l'une des revendications précédentes, caractérisé en ce que le dispositif de verrouillage (84,156) est disposé à une extrémité de la broche de travail (12) opposée au dispositif de serrage d'outil (30,34).

9. Machine-outil portative selon l'une des revendications précédentes, caractérisé en ce que le dispositif de verrouillage (84) est actionnable par manoeuvre du dispositif de sécurité (44).

10. Machine-outil portative selon la revendication 9, caractérisé en ce que le dispositif de verrouillage (84) est actionnable par un dispositif de déplacement (56) du dispositif de sécurité (44).

11. Machine-outil portative selon la revendication 9 ou 10, caractérisé en ce que le dispositif de déplacement (56) présente un premier élément d'accouplement (96,124,152), déplaçable en direction axiale (18) de la broche de travail (12), vers celle-ci, et maintenu bloqué en rotation dans le carter d'appareil (26), et que la broche de travail présente une deuxième élément d'accouplement (98,154).

12. Machine-outil portative selon la revendication 11, caractérisé en ce que le premier élément d'accouplement (96,124,152) est maintenu sur une pièce intermédiaire (58) du dispositif de déplacement (56).

13. Machine-outil portative selon la revendication 11 ou 12, caractérisé en ce qu'au moins l'un des éléments d'accouplement (98,96,124,152,154) est relié en direction axiale (18), d'une façon qui présente l'élasticité d'un ressort, au dispositif de déplacement (56) ou à la broche de travail (12).

14. Machine-outil portative selon l'une des revendications précédentes, caractérisé en ce que l'un (96) des éléments' d'accouplement est disposé sur un support (86) ayant l'élasticité d'un ressort.

15. Machine-outil portative selon l'une des revendications 1 à 8, caractérisé en ce que le dispositif de verrouillage (156) est actionnable par déconnexion de l'entraînement (25) et désolidarisable par sa connexion.

16. Machine-outil portative selon la revendication 15, caractérisé en ce que le dispositif de verrouillage (156) est susceptible d'être maintenu en position désolidarisée au moyen d'un dispositif de réglage à force centrifuge (166).

17. Machine-outil portative selon la revendication 16, caractérisé en ce que le dispositif de réglage à force centrifuge (166) présente une masselotte centrifuge (172), mobile radialement par rapport à la broche de travail (12) et à l'aide de laquelle les éléments d'accouplement (162,164) sont susceptibles d'être mis hors de prise.

18. Machine-outil portative selon la revendication 17, caractérisé en ce qu'un élément d'accouplement est une tige (160), disposée fixe sur le carter et déplaçable radialement par rapport à la broche filetée (12), avec une griffe frontale (162) et que la contre-pièce est un évidement (164) ménagé dans une surface extérieure (178) de la broche de travail (12).

19. Machine-outil portative selon la revendication 18, caractérisé en ce que le dispositif de réglage à force centrifuge comprend une masselotte centrifuge, montée dans la broche de travail (12), qui, lorsque la broche de travail (12) est en rotation, pénètre dans l'évidement (164), depuis l'intérieur de la broche de travail, et, en vue d'empêcher une mise en prise des griffes (162) avec une surface avant (176), est située dans la même surface géométrique que les surfaces d'enveloppe extérieure (178) de la broche de travail (12).

20. Machine-outil portative selon l'une des revendications 15 à 19, caractérisé en ce que le dispositif de verrouillage (156) est susceptible de passer en une position désolidarisée au moyen d'un dispositif de réglage (182), mis en circuit en parallèle avec l'entraînement (25) et travaillant avec la même alimentation électrique que l'entraînement.
